# EUROPÄISCHE PATENTSCHRIFT

(11) **EP 3 348 775 B1**
(45) Veröffentlichungstag und Bekanntmachung des Hinweises auf die Patenterteilung: **09.09.2020**
(21) Anmeldenummer: 17002089.5
(22) Anmeldetag: 27.12.2017
(51) Int. Cl.: E06B 7/36

(54) **FINGERSCHUTZVORRICHTUNG AN EINER NEBENSCHLIESSKANTE EINES TÜR- ODER FENSTERFLÜGELS**
FINGER GUARD ON A CLOSING EDGE LEAF OF A DOOR OR A WINDOW
DISPOSITIF DE PROTÈGE-DOIGTS SUR UNE ARÊTE DE FERMETURE SECONDAIRE D'UNE AILE DE PORTE OU DE FENÊTRE

(30) Priorität: 13.01.2017 DE 202017100167 U
(43) Veröffentlichungstag der Anmeldung: 18.07.2018
(73) Patentinhaber: Athmer OHG, 59757 Arnsberg (DE)
(72) Erfinder: RÖSNER, Manuel, 59759 Arnsberg (DE)
(74) Vertreter: Rolf, Gudrun

(56) Entgegenhaltungen:
- DE-A1- 3 716 654
- GB-A- 2 164 690

## Beschreibung

Die Erfindung betrifft eine Fingerschutzvorrichtung gemäß dem Oberbegriff des Anspruchs 1.

Es ist eine Unfallschutzvorrichtung für Flügeltüren bekannt, DE 37 16 654 A1, die den gegenbandseitigen Spalt an einer Nebenschließkante zwischen Türflügel und Türrahmen mit einer Materialbahn nach Art eines Springrollos überbrückt, wodurch ein unabsichtliches oder versehentliches Einschieben von Fingern einer Hand in einen Spalt zwischen Zarge und einem Tür- oder Fensterflügel sicher verhindert werden kann.

Nachteilig an der bekannten Unfallschutzvorrichtung für Flügeltüren ist jedoch, dass sie aufgrund der Konstruktion des Rollogehäuses nicht so tief an einer Zarge oder einem Flügel angeordnet werden kann, dass die daraus hervorgezogene Materialbahn eine Flucht mit dem unteren Rand eines Tür- oder Fensterflügels bilden kann, sondern stets einen breiteren Spalt erzeugt als der untere Tür- oder Fensterspalt zwischen Boden und einem Flügel hoch ist, sodass dort immer noch die Gefahr des Einklemmens von Fingern, insbesondere noch sehr dünnen Kinderfingern besteht, die sich oftmals krabbelnd im Bereich von Türen aufhalten.

Diesen Nachteil weist auch der bekannte Türscharnierschutz gemäß der GB 2 164 690 A auf, der eine innere Rolle besitzt, mit axial darüber hinaus hervorstehenden Wellenstümpfen als Drehlager, die in stirnseitigen Endkappen gelagert sind, sodass diese stets eine große Bauhöhe aufweisen, die einer tiefen Anordnung der Materialbahn entgegenwirken, wobei zwischen Endkappe und innerer Rolle zusätzlich auch noch eine Spiralfeder am abgestuften Schaft des Wellenstumpfes angeordnet ist.

Aufgabe der Erfindung ist es, eine Fingerschutzvorrichtung zur Verfügung zu stellen, die es ermöglicht, die Breite eines bodenseitigen Spaltes einer zwischen einer Zarge und einem Flügel aufgespannten Materialbahn sehr stark zu minimieren, insbesondere nur genau so groß zu machen, wie der Spalt unter einem Tür- oder Fensterflügel hoch ist, oder schmaler.

Die Lösung dieser Aufgabe ergibt sich im Zusammenhang mit den Merkmalen des Oberbegriffes erfindungsgemäß aus den technischen Merkmalen des kennzeichnenden Teils des Anspruchs 1,

sodass dadurch, dass der Spalt zwischen Zarge und Flügel insgesamt so weit abgedeckt ist, wie es überhaupt sinnvoll möglich ist, hier eine hervorragend wirksame Fingerschutzvorrichtung zur Verfügung gestellt wird. Der untere Türspalt ist dabei erfindungsgemäß so schmal, dass dort auch kleine Kinderfinger nicht hineinfassen können. Zudem wird eine vorteilhafte optisch glatte und sprungfreie Gestaltung geschaffen, die des Weiteren auch Kleinkinder nicht dazu anregt ihre Finger dort hineinzwängen zu wollen

Weitere vorteilhafte Ausgestaltungen des Gegenstandes der Erfindung ergeben sich aus und in Kombination mit den dem Hauptanspruch nachfolgenden Unteransprüchen.

Entsprechend einer vorteilhaften Ausgestaltung der Erfindung ist das Aufnahmeprofil des Rollogehäuses zumindest in seinem nach unten gerichteten Bereich mit dem unteren Rand der Materialbahn bündig ausgebildet, sodass ein möglichst großer Freiraum in Richtung des Bodens verbleibt, um das Rollogehäuse ohne weitere Anpassungsarbeiten, etwa an der Fingerschutzvorrichtung selber oder eine Vertiefung im Boden, erfindungsgemäß platzieren zu können. Des Weiteren lässt sich so die erforderliche Profillänge des Aufnahmeprofils des Rollogehäuses minimieren und dadurch wirtschaftlich optimieren.

Bevorzugterweise sind bei einer weiteren vorteilhaften Ausführungsform der Erfindung die Endkappen seitlich von innen und/ oder außen im Randbereich des Aufnahmeprofils des Rollogehäuses einfach verrastet festgelegt, sodass im stirnseitigen Bereich des Aufnahmeprofils nicht unnötiger Bauraum für zusätzliche Befestigungsmittel beansprucht werden muss.

Bei einer weiteren vorteilhaften Ausführungsform der Erfindung ist das Aufnahmeprofil des Rollogehäuses mit einem zusätzlichen, parallel dazu verlaufenden Befestigungsprofil für die Endkappen ausgestattet und die Endkappen mit sich in Richtung der Befestigungsprofile erstreckenden und stirnseitig dort eingreifenden Befestigungszapfen. Dadurch gelingt es, die Befestigung der Endkappen in einen seitlichen Bereich des Rollogehäuses, parallel zu dem Aufnahmeprofil zu verlegen, der beispielsweise unterhalb einer ausgezogenen Materialbahn angeordnet ist, dessen Befestigungsmittel jedoch nicht in das Aufnahmeprofil des Rollogehäuses für die Materialbahn eingreifen, sodass sich diese bis zum Rand des von der Endkappe abgedeckten Aufnahmeprofils des Rollogehäuses erstrecken kann. Die Endkappe muss demnach nur noch einen ein im Aufnahmeprofil angeordnetes Zentralrohres stabil zentrierenden Haltezapfen aufweisen und kann mittels des außerhalb des Aufnahmeprofils für die Materialbahn befindlichen Befestigungszapfens dauerhaft und sicher im Befestigungsprofil des Rollogehäuses festgelegt werden.

Eine Kombination beider vorgenannter Befestigungsarten verbessert vorteilhaft die Befestigung und die Stabilität der Endkappen und damit die Lagerung des Zentralrohres, ohne Bauraum nach unten zu beanspruchen.

Gemäß einer besonders bevorzugten Ausführungsform der Erfindung können der Befestigungszapfen und das Befestigungsprofil des Aufnahmeprofils des Rollogehäuses gegenseitige Rastmittel aufweisen oder aber von jeweils mindestens teilweise senkrecht zur Längsrichtung des Rollogehäuses von einem Befestigungsmittel durchsetzt sein, wie etwa von einer Schraube, sodass die Fingerschutzvorrichtung einfach montiert und ggf. auch zu Reparaturzwecken einfach demontiert werden kann.

Die Ausführung des Aufnahmeprofils des Rollogehäuses kann dabei wahlfrei ausgebildet sein und beispielsweise einen Befestigungsprofilabschnitt aufweisen, der von einer ausgezogenen Materialbahn überdeckt wird oder sich in die entgegengesetzte Richtung der Materialbahn erstreckt. Das Rollogehäuse kann jedoch auch Klipsbefestigungsprofilabschnitte für auf der Zarge oder dem Tür- oder Fensterflügel angeordnete Klipse aufweisen und werkzeugfrei darauf aufgeklipst sein.

Nachfolgend ist ein Ausführungsbeispiel der Erfindung anhand von Zeichnungen näher beschrieben. Es zeigen:
- Fig. 1: eine Seitenansicht eines Rollogehäuses,
- Fig. 2: eine geschnittene Draufsicht auf das Rollogehäuse gemäß Fig. 1, und
- Fig. 3: eine Teilansicht einer über einem gegenbandseitigen Türspalt angeordneten Fingerschutzvorrichtung in verkleinerter Darstellung.

Die Fingerschutzvorrichtung an einer Nebenschließkante eines Tür- oder Fensterflügels ist hier gegenbandseitig dargestellt, wobei ein Rollogehäuse 3 an einer Zarge 1 angeordnet ist, aus dessen Aufnahmeprofile 7 eine darin aufgewickelte Materialbahn 4 ausgezogen über den Spalt 5 zwischen Zarge 1 und Tür- oder Fensterflügel 2 gespannt ist, welche mit ihrem vorderen Ende in einem Befestigungsprofil 6 festgelegt ist, welches seinerseits an dem Flügel 2 angeordnet ist. Bandseitig könnte das Rollogehäuse 3 zwischen und über und unter den Bändern angeordnet sein oder auch alle Bänder überspannend, sodass sich die erfinderische Fingerschutzvorrichtung bei Bedarf auch dort problemlos anordnen lässt.

Das Rollogehäuse 3 weist stirnseitig Endkappen 8 auf, die sich nur um wenige Millimeter über das Aufnahmeprofile 7 erstrecken und Haltezapfen 15 und Befestigungszapfen 10 aufweisen, die sich jeweils in das Aufnahmeprofil 7 und ein dazu parallel verlaufendes Befestigungsprofil 9 des Rollogehäuses 3 erstrecken, wobei der Haltezapfen 15 ein inneres Zentralrohr 16 im Aufnahmeprofil 7 für die Materialbahn 4 zentriert und der Befestigungszapfen 10 über ein als Schraube ausgebildetes Befestigungsmittel 11 in dem Befestigungsprofil 9 festgelegt ist und so die gesamt Endkappe 8 auf dem Aufnahmeprofile 7 des Rollogehäuses 3 verriegelt.

Wie in Fig. 3 dargestellt ist, ist das Rollogehäuse 3 parallel zu einem vertikalen Spalt 5 zwischen einer Zarge 1 und einem Flügel 2 soweit mit seiner Endkappe 8 nach unten angeordnet, dass der untere Rand 14 einer Materialbahn 4 in einer Höhe in das Aufnahmeprofile 7 einläuft, die dem unteren Rand 12 des Flügels 2 entspricht, sodass dadurch ein schmaler durchgehender unterer Türspalt 17 von nur wenigen Millimetern Höhe verwirklicht wird, wobei auch das untere Ende des Aufnahmeprofiles 7 auf der Höhe des unteren Randes der Materialbahn 4 angeordnet ist.

## Patentansprüche

1. Fingerschutzvorrichtung für eine Nebenschließkante eines Tür- oder Fensterflügels, bestehend aus einer aus einem ortsfest vertikal an einer Zarge (1) oder einem Flügel (2) befestigbaren Rollogehäuse (3) aufgewickelt hervorziehbaren Materialbahn (4) und einem auf einer einem Spalt (5) zwischen Zarge (1) und Flügel (2) gegenüberliegend dem Rollogehäuse (3) vertikal verlaufend anordenbaren Befestigungsprofil des freien Endes der Materialbahn (4) und dem als Längsprofil mit einem Aufnahmeprofil (7) für die Materialbahn (4) ausgestatteten Rollogehäuse (3) und dieses verschließende Endkappen (8), **dadurch gekennzeichnet, dass** sich die Endkappen (8) in axiale Richtung nur wenige mm über das Aufnahmeprofil (7) erstrecken und das Aufnahmeprofil (7) des Rollogehäuses (3) mit einer unteren Stirnseite so nah zu einer Bodenfläche an einer Zarge (1) oder an einem Flügel (2) anordenbar ist, dass bei geöffnetem Flügel (2) der untere Rand (14) der aus dem Rollogehäuse (3) hervorgezogenen Materialbahn (4) mindestens mit dem unteren Rand (12) eines Flügels (2) fluchten kann und ein absatzfreier unterer Türspalt (17) erzeugt werden kann oder dass sich der untere Rand (14) der Materialbahn (4) noch tiefer erstrecken kann als der untere Rand (12) eines Flügels (2) und ein Restspalt erzeugt werden kann, der schmaler sein kann als der untere Türspalt (17), wobei die Endkappe (8) einen Haltezapfen (15) aufweist, der sich in das Aufnahmeprofil (7) erstreckt und ein im Aufnahmeprofil (7) angeordnetes inneres Zentralrohr (16) stabil zentriert.

2. Fingerschutzvorrichtung nach Anspruch 1, **dadurch gekennzeichnet, dass** das Aufnahmeprofil (7) des Rollogehäuses (3) mit dem unteren Rand (14) der Materialbahn (4) bündig ist.

3. Fingerschutzvorrichtung nach einem der vorgenannten Ansprüche, **dadurch gekennzeichnet, dass** die Endkappen (8) des Rollogehäuses (3) seitlich im Randbereich des Aufnahmeprofils (7) für die Materialbahn (4) am Rollogehäuse (3) festgelegt sind.

4. Fingerschutzvorrichtung nach einem der vorgenannten Ansprüche, **dadurch gekennzeichnet, dass** das Rollogehäuse (3) mit einem Befestigungsprofil (9) für die Endkappen (8) ausgestattet ist und dass die Endkappen (8) sich in Richtung der Befestigungsprofile (6) erstreckende und stirnseitig dort eingreifende Befestigungszapfen (10) aufweisen.

5. Fingerschutzvorrichtung nach Anspruch 1, **dadurch gekennzeichnet, dass** ein Befestigungszapfen (10) und ein Befestigungsprofil (9) gegenseitige Rastmittel aufweisen.

6. Fingerschutzvorrichtung nach einem der beiden vorgenannten Ansprüche, **dadurch gekennzeichnet, dass** ein Befestigungszapfen (10) und ein Befestigungsprofil (9) jeweils mindestens teilweise senkrecht zur Längsrichtung des Rollogehäuses (3) von einem Befestigungsmittel (11) durchsetzt sind.

7. Fingerschutzvorrichtung nach einem der vorgenannten Ansprüche, **dadurch gekennzeichnet, dass** das Rollogehäuse (3) einen in entgegengesetzt der Auszugsrichtung der Materialbahn (4) freien und/ oder einen von einer ausgezogenen Materialbahn (4) überdeckten Befestigungsprofilabschnitt (13) aufweist oder einen Klipsbefestigungsprofilabschnitt für auf der Zarge (1) oder dem Flügel (2) angeordnete Klipse.

## Claims

1. Finger protection device for a secondary closing edge of a door leaf or window sash, composed of a material web (4), which can be pulled out in a wound manner from a roller blind housing (3) which can be fastened in a positionally fixed and vertical manner to a frame (1) or a leaf/sash (2), and of a fastening profile of the free end of the material web (4), said profile being able to be arranged so as to extend vertically on a gap (5) between the frame (1) and the leaf/sash (2) opposite the roller blind housing (3), and of the roller blind housing (3), which is equipped, as longitudinal profile, with a receiving profile (7) for the material web (4), and of end caps (8) which close off said housing, **characterized in that** the end caps (8) extend only a few mm beyond the receiving profile (7) in an axial direction, and the receiving profile (7) of the roller blind housing (3) can be arranged with a lower end side so close to a floor surface on a frame (1) or on a leaf/sash (2) that, when the leaf/sash (2) is open, the lower edge (14) of the material web (4) which has been pulled out of the roller blind housing (3) can be in alignment at least with the lower edge (12) of a leaf/sash (2) and a shoulder-free lower door gap (17) can be generated, or such that the lower edge (14) of the material web (4) can extend still deeper than the lower edge (12) of a leaf/sash (2) and a residual gap can be generated, which can be narrower than the lower door gap (17), wherein the end cap (8) has a retaining plug (15) which extends into the receiving profile (7) and stably centres an inner central tube (16) which is arranged in the receiving profile (7).

2. Finger protection device according to Claim 1, **characterized in that** the receiving profile (7) of the roller blind housing (3) is flush with the lower edge (14) of the material web (4).

3. Finger protection device according to either of the preceding claims, **characterized in that** the end caps (8) of the roller blind housing (3) are fixed on the roller blind housing (3) laterally in the edge region of the receiving profile (7) for the material web (4).

4. Finger protection device according to one of the preceding claims, **characterized in that** the roller blind housing (3) is equipped with a fastening profile (9) for the end caps (8), and **in that** the end caps (8) have fastening plugs (10) which extend in the direction of the fastening profiles (6) and engage therein on the end side.

5. Finger protection device according to Claim 1, **characterized in that** a fastening plug (10) and a fastening profile (9) have mutual latching means.

6. Finger protection device according to one of the two preceding claims, **characterized in that** a fastening plug (10) and a fastening profile (9) are in each case at least partially traversed by a fastening means (11) perpendicularly with respect to the longitudinal direction of the roller blind housing (3).

7. Finger protection device according to one of the preceding claims, **characterized in that** the roller blind housing (3) has a fastening profile portion (13) which is free in the direction opposite to the pull-out direction of the material web (4) and/or a fastening profile portion (13) which is covered by a pulled-out material web (4), or a clip fastening profile portion for clips arranged on the frame (1) or on the leaf/sash (2).

## Revendications

1. Dispositif de protège-doigts pour une arête de fermeture secondaire d'un battant de porte ou de fenêtre, constitué d'une bande de matériau pouvant être tirée (4) sous forme enroulée hors d'un boîtier de store déroulant (3) pouvant être fixé en position verticalement sur un châssis (1) ou un battant (2) et d'un profil de fixation de l'extrémité libre de la bande de matériau (4) pouvant être disposé de manière à s'étendre verticalement sur une fente (5) entre le châssis (1) et le battant (2) à l'opposé du boîtier de store déroulant (3), et du boîtier de store déroulant (3) configuré sous forme de profil longitudinal avec un profil de réception (7) pour la bande de matériau (4) et d'embouts (8) fermant ledit boîtier,
**caractérisé en ce que**
les embouts (8) s'étendent dans la direction axiale seulement sur quelques mm au-delà du profil de réception (7) et le profil de réception (7) du boîtier de store déroulant (3) peut être disposé avec un côté frontal inférieur si près d'une surface de base au niveau d'un châssis (1) ou au niveau d'un battant (2) que lorsque le battant (2) est ouvert, le bord inférieur (14) de la bande de matériau (4) tirée hors du boîtier de store déroulant (3) puisse s'aligner au moins avec le bord inférieur (12) d'un battant (2) et qu'une fente de porte inférieure (17) sans épaulement puisse être produite ou que le bord inférieur (14) de la bande de matériau (4) puisse s'étendre encore plus bas en tant que bord inférieur (12) d'un battant (2) et qu'une fente résiduelle puisse être produite, laquelle peut être plus étroite que la fente de porte inférieure (17), l'embout (8) présentant un tourillon de retenue (15) qui s'étend dans le profil de réception (7) et qui centre de manière stable un tube central intérieur (16) disposé dans le profil de réception (7).

2. Dispositif de protège-doigts selon la revendication 1, **caractérisé en ce que** le profil de réception (7) du boîtier de store déroulant (3) est en affleurement avec le bord inférieur (14) de la bande de matériau (4).

3. Dispositif de protège-doigts selon l'une quelconque des revendications précédentes, **caractérisé en ce que** les embouts (8) du boîtier de store déroulant (3) sont fixés au boîtier de store déroulant (3) latéralement dans la région de bord du profil de réception (7) pour la bande de matériau (4).

4. Dispositif de protège-doigts selon l'une quelconque des revendications précédentes, **caractérisé en ce que** le boîtier de store déroulant (3) est muni d'un profil de fixation (9) pour les embouts (8) et **en ce que** les embouts (8) présentent des tourillons de fixation (10) s'étendant dans la direction des profils de fixation (6) et s'engageant à cet endroit du côté frontal.

5. Dispositif de protège-doigts selon la revendication 1, **caractérisé en ce qu'**un tourillon de fixation (10) et un profil de fixation (9) présentent des moyens d'encliquetage mutuels.

6. Dispositif de protège-doigts selon l'une quelconque des deux revendications précédentes, **caractérisé en ce qu'**un tourillon de fixation (10) et un profil de fixation (9) sont à chaque fois traversés au moins en partie perpendiculairement à la direction longitudinale du boîtier de store déroulant (3) par un moyen de fixation (11).

7. Dispositif de protège-doigts selon l'une quelconque des revendications précédentes, **caractérisé en ce que** le boîtier de store déroulant (3) présente une portion de profil de fixation (13) libre dans la direction opposée à la direction d'extraction de la bande de matériau (4) et/ou recouverte par une bande de matériau (4) extraite, ou une portion de profil de fixation de clips pour des clips disposés sur le châssis (1) ou sur le battant (2).
